# EUROPÄISCHE PATENTANMELDUNG

(11) **EP 4 700 998 A1**
(43) Veröffentlichungstag der Anmeldung: **25.02.2026**
(21) Anmeldenummer: 24195713.3
(22) Anmeldetag: 21.08.2024
(51) Int. Cl.: H01R 13/622, H01R 13/635

(54) **ANSCHLUSSSTELLE, ANSCHLUSSMODUL UND SYSTEM**

(71) Anmelder: Murrelektronik GmbH, 71570 Oppenweiler (DE)
(72) Erfinder: Binder, Sven, 71522 Backnang (DE); Pfestorf, Sebastian, 71522 Backnang (DE); Algeri, Angelo, 74223 Flein (DE)
(74) Vertreter: Bösherz Goebel Patentanwälte

(57) **Zusammenfassung**

Die Erfindung bezieht sich auf eine Anschlussstelle (4) mit den Merkmalen von Anspruch 1. Die Anschlussstelle (1) umfasst eine erste Verbindungsstruktur (4c), die mittels einer Bewegung der ersten Verbindungsstruktur (4c) von einer Befestigungsstellung in eine Freigabestellung überführbar ist, um eine Befestigung eines Kabels (6) mit der Anschlussstelle (1) zu lösen. Ferner betrifft die Erfindung ein Anschlussmodul (3) mit den Merkmalen von Anspruch 16 sowie ein System (1) mit den Merkmalen von Anspruch 17.

## Beschreibung

Die vorliegende Erfindung bezieht sich auf eine Anschlussstelle, ein Anschlussmodul mit mindestens einer derartigen Anschlussstelle und ein System mit einer derartigen Anschlussstelle oder einem derartigen Anschlussmodul.

### Stand der Technik

Elektrische Push-Pull-Steckverbinder sind aus dem Stand der Technik bekannt und werden in der Verbindungstechnik häufig zum sicheren und zuverlässigen Verbinden von elektrischen Leitungen oder Geräten eingesetzt. Der Begriff "Push-Pull" beschreibt die Funktionsweise dieser Steckverbinder, bei der sie durch einfaches Hineinschieben (Push) und durch Herausziehen (Pull) von dafür vorgesehenen Anschlussstellen wieder verbunden bzw. getrennt werden können. Dies ermöglicht eine schnelle und einfache Handhabung ohne Spezialwerkzeug.

Um eine hohe mechanische Stabilität und Benutzerfreundlichkeit zu gewährleisten, sind verschiedene Verriegelungsarten bekannt. Der Bajonettverschluss, bei dem der Stecker durch eine Drehbewegung verriegelt wird, ermöglicht eine einfache Handhabung und einen schnellen Anschluss. Die federbelastete Verriegelung, die auf Federelementen basiert, ermöglicht ebenfalls eine einfache und sichere Verbindung. Schiebeverschlüsse nutzen einen Schiebemechanismus, der die Steckerelemente beim Einstecken automatisch verriegelt und bei Bedarf wieder entriegelt. Bekannt ist auch eine Drehverriegelung, bei der der Steckverbinder durch eine Drehbewegung, die den Steckverbinder in axialer Richtung verriegelt mit der Anschlussstelle verriegelt. Die Wahl des Verriegelungsmechanismus hängt von der Anwendung, den Umgebungsbedingungen und anderen Faktoren ab.

Nachteilig an den Steckverbindern aus dem Stand der Technik ist ihre aufwendige Gestaltung. Ferner ist eine Lösung der Befestigung des Steckverbinders mit der dafür vorgesehenen Anschlussstelle aufwendig und langwierig.

### Offenbarung der Erfindung

Es ist eine Aufgabe der vorliegenden Erfindung, die voranstehend beschriebenen Nachteile zumindest teilweise zu überwinden. Insbesondere ist es die Aufgabe der vorliegenden Erfindung, eine verbesserte Lösbarkeit der Befestigung eines Kabels, insbesondere eines Steckverbinders eines Kabels, mit einer Anschlussstelle zu erreichen.

Die voranstehende Aufgabe wird gelöst durch eine Anschlussstelle, ein Anschlussmodul sowie ein System mit den Merkmalen der entsprechenden unabhängigen Ansprüche.

Weitere Merkmale und Details der Erfindung ergeben sich aus den jeweiligen Unteransprüchen, der Beschreibung und den Zeichnungen. Dabei gelten Merkmale und Details, die im Zusammenhang mit der erfindungsgemäßen Anschlussstelle beschrieben sind, selbstverständlich auch im Zusammenhang mit dem erfindungsgemäßen Anschlussmodul sowie dem erfindungsgemäßen System, und jeweils umgekehrt, so dass bezüglich der Offenbarung zu den einzelnen Erfindungsaspekten stets wechselseitig Bezug genommen wird bzw. werden kann.

Die Aufgabe wird insbesondere gelöst durch eine Anschlussstelle für ein Anschlussmodul zur Herstellung einer Verbindung mit einem Kabel mittels einer ersten Verbindungsstruktur der Anschlussstelle und einer zweiten Verbindungsstruktur des Kabels, vorzugsweise eines Steckverbinders des Kabels, wobei die Anschlussstelle ein Kontaktelement umfasst, welches zur Verbindung mit dem Kabel ausgebildet ist, wobei in einer Befestigungsstellung der ersten Verbindungsstruktur eine mechanische, insbesondere kraft- und/oder formschlüssige, Befestigung des Kabels, insbesondere der zweiten Verbindungsstruktur, vorzugsweise des Steckverbinders des Kabels, mit der Anschlussstelle ausbildbar ist, indem die erste Verbindungsstruktur mit der zweiten Verbindungsstruktur verbindbar ist oder in Verbindung gebracht wird, um eine Verbindung des Kontaktelements mit dem Kabel zu sichern und/oder ein ungewolltes Lösen einer Verbindung des Kontaktelements mit dem Kabel zu verhindern, wobei die Befestigung lösbar ist, indem die erste Verbindungsstruktur von der zweiten Verbindungsstruktur lösbar ist, wobei die erste Verbindungsstruktur mittels einer Bewegung der ersten Verbindungsstruktur von der Befestigungsstellung in eine Freigabestellung überführbar ist, um die Befestigung zu lösen.

Hierdurch werden die oben genannten Nachteile aus dem Stand der Technik zumindest teilweise oder vollständig überwunden. Insbesondere wird durch den Gegenstand der Erfindung eine verbesserte Lösbarkeit einer Befestigung eines Kabels, insbesondere eines Steckverbinders eines Kabels, mit der Anschlussstelle erreicht. Ferner besteht ein Vorteil darin, dass die vereinfachte Lösbarkeit lediglich durch die erfindungsgemäße Ausbildung der Anschlussstelle erzielt wird, ohne dass eine spezielle Ausgestaltung des Kabels oder Steckverbinders notwendig wäre.

Bei der Verbindung der Anschlussstelle mit dem Kabel, die hergestellt werden kann, kann es sich um eine Befestigung mit dem Kabel, insbesondere des Steckverbinders, handeln. Mit anderen Worten kann es sich um eine Befestigung des Kabels, insbesondere des Steckverbinders, mit der Anschlussstelle handeln.

Bei der Verbindung des Kontaktelements mit dem Kabel kann es sich um eine datenübertragende und/oder hydraulische und/oder pneumatische und/oder elektrische Verbindung des Kabels und/oder des Steckverbinders mit dem Kontaktelement handeln. Hierzu kann das Kontaktelement einen datenübertragenden und/oder hydraulischen und/oder pneumatischen und/oder elektrischen Anschluss umfassen. Mittels dieses Anschlusses sind Daten und/oder Flüssigkeiten und/oder Gase und/oder elektrische Energie an ein mit der Anschlussstelle verbindbares, entsprechendes Kabel übertragbar, und/oder von einem mit der Anschlussstelle verbindbaren, entsprechenden Kabel empfangbar, wenn dieses Kabel vorzugsweise entsprechend mit dem Kontaktelement verbunden ist oder wird.

Es kann sein, dass die Anschlussstelle derart ausgebildet ist, dass gleichzeitig das Kabel mit dem Kontaktelement sowie das Kabel, insbesondere der Steckverbinder, mit der Anschlussstelle verbindbar oder befestigbar ist. Darüber hinaus ist es denkbar, dass die Anschlussstelle derart ausgebildet ist, dass eine Verbindung des Kabels mit dem Kontaktelement eine Verbindung oder Befestigung des Kabels, insbesondere des Steckverbinders, mit der Anschlussstelle bedingt, und/oder umgekehrt.

Ferner kann vorgesehen sein, dass das Kabel, insbesondere der Steckverbinder, mit der Anschlussstelle, insbesondere mittels der ersten Verbindungsstruktur, befestigbar ist, während das Kabel, insbesondere der Steckverbinder, mit dem Kontaktelement lediglich direkt befestigungsfrei verbindbar ist. Mit anderen Worten kann vorzugsweise keine direkte Befestigung des Kabels, insbesondere des Steckverbinders, mit dem Kontaktelement oder an dem Kontaktelement erfolgen, während eine Befestigung des Kabels, insbesondere des Steckverbinders, direkt an der Anschlussstelle, insbesondere an der ersten Verbindungsstruktur, erfolgen kann.

Das Kontaktelement kann außerdem eine Kontur umfassen, die dazu ausgebildet ist, mit einer entsprechenden Gegenkontur eines oder des Kabels, insbesondere eines oder des Steckverbinders eines oder des Kabels, zu dessen Verbindung das Kontaktelement ausgebildet ist, derart zusammenzuwirken, dass das Kabel und/oder der Steckverbinder in einer vorgesehenen Ausrichtung zum Anschluss mit dem Kontaktelement verbindbar ist. Die vorgesehene Ausrichtung des Kabels zum Anschluss kann sicherstellen, dass vorgesehene elektrische Leitungen und/oder Datenleitungen und/oder hydraulische und/oder pneumatische Fluidkanäle des Anschlusses und des Kabels wie vorgesehen leitend und/oder übertragend miteinander verbindbar sind oder verbunden werden können. Darüber hinaus ist es denkbar, dass das Kontaktelement eine zylindrische Grundform aufweisen kann. Das Kontaktelement kann ferner aus Kunststoff oder einem Plastomer bestehen. Elektrische, hydraulische, datenübertragende oder pneumatische Leitungen können sich im Kontaktelement befinden, um mit entsprechenden Leitungen des Kabels oder des Steckverbinders verbunden zu werden. Derartige Leitungen können zu anderen Kontaktelementen anderen erfindungsgemäßer Anschlussstellen verlaufen.

Ferner kann es vorgesehen sein, dass die erste Verbindungsstruktur nicht nur mittels einer Bewegung der ersten Verbindungsstruktur von der Befestigungsstellung in eine Freigabestellung überführbar ist, um die Befestigung zu lösen, sondern auch, um die Verbindung des Kontaktelement vom Kabel, insbesondere vom Steckverbinder, zu lösen. Mit anderen Worten kann die erste Verbindungsstruktur mittels einer Bewegung der ersten Verbindungsstruktur von der Befestigungsstellung in eine Freigabestellung überführbar sein, um die Befestigung, insbesondere des Kabels oder des Steckverbinders von der Anschlussstelle, insbesondere der ersten Verbindungsstruktur, sowie die Verbindung des Kontaktelements von dem Kabel oder dem Steckverbinder zu lösen.

In einer bevorzugten Ausführungsform kann vorgesehen sein, dass die Anschlussstelle eine Ausnehmung mit einer Kabeleinführöffnung, insbesondere einer Steckverbindereinführöffnung, umfasst, in die das Kabel, insbesondere der Steckverbinder, zur Ausbildung der Befestigung einführbar ist und dass sich die erste Verbindungsstruktur in der Ausnehmung befindet.

Vorteilhafterweise kann vorgesehen sein, dass die Ausnehmung an der Kabeleinführöffnung oder der Steckverbindereinführöffnung eine Einführfase für das Kabel oder den Steckverbinder aufweist. Hierdurch wird die Montagefreundlichkeit verbessert.

Darüber hinaus kann es denkbar sein, dass die Anschlussstelle derart ausgebildet ist, dass durch eine Einführung, insbesondere ein Hineindrücken, des Steckverbinders oder des Kabels in die Ausnehmung eine Überführung der ersten Verbindungsstruktur in die Freigabestellung bewirkbar ist. Das vereinfacht die Montage.

Es kann auch vorgesehen sein, dass die Kabeleinführöffnung, insbesondere die Steckverbindereinführöffnung, von einem Kragen umgeben ist. Der Kragen kann zumindest teilweise durch eine, insbesondere an anderer Stelle beschriebenen, Dichtmasse ausgebildet sein.

Es kann auch möglich sein, dass sich das Kontaktelement, insbesondere in der Freigabestellung oder der Befestigungsstellung der ersten Verbindungsstruktur, teilweise oder vollständig in der Ausnehmung befindet. Hierdurch ist es zumindest teilweise vor Umwelteinflüssen geschützt.

Ferner kann die Ausnehmung eine im Wesentlichen zylindrische Grundform aufweisen.

Darüber hinaus kann es vorgesehen sein, dass die erste Verbindungsstruktur die Ausnehmung teilweise, insbesondere in radialer Richtung, begrenzt oder das Kontaktelement umgibt.

Es kann auch denkbar sein, dass eine, insbesondere zylindrische, Mantelfläche die Ausnehmung in radialer Richtung begrenzt. Die erste Verbindungsstruktur kann an dieser Mantelfläche ausgebildet sein.

Außerdem kann vorgesehen sein, dass die Kabeleinführöffnung, insbesondere die Steckverbindereinführöffnung, derart ausgebildet ist, dass sich ihr Durchmesser vergrößert, wenn die erste Verbindungsstruktur von der Befestigungsstellung in die Freigabestellung überführt wird. Mit anderen Worten weist die Kabeleinführöffnung, insbesondere die Steckverbindereinführöffnung, in der Freigabestellung der ersten Verbindungsstruktur einen größeren Durchmesser auf als in der Befestigungsstellung der ersten Verbindungsstruktur. Hierdurch wird ein Herausführen und/oder Einführen eines Kabels oder eines Steckverbinders aus der bzw. in die Ausnehmung der Anschlussstelle vereinfacht.

Außerdem kann grundsätzlich vorgesehen sein, dass die erste Verbindungsstruktur derart ausgebildet ist, dass sich ihr Durchmesser oder ihr Abstand zum Kontaktelement vergrößert, wenn die erste Verbindungsstruktur von der Befestigungsstellung in die Freigabestellung überführt wird. Mit anderen Worten weist die erste Verbindungsstruktur in der Freigabestellung der ersten Verbindungsstruktur einen größeren Durchmesser oder einen größeren Abstand zum Kontaktelement auf als in der Befestigungsstellung. Hierdurch wird ein Herausführen und/oder Einführen eines Kabels oder eines Steckverbinders aus bzw. in die Ausnehmung der Anschlussstelle ermöglicht. Der Durchmesser in der Freigabestellung kann dabei so groß sein, dass die erste Verbindungsstruktur kontaktfrei zur zweiten Verbindungsstruktur angeordnet ist, wodurch die Befestigung insbesondere zuverlässig gelöst wird. Der Durchmesser kann sich auf einen Kreis oder Querschnitt beziehen, der von der Verbindungsstruktur umgeben ist.

In einer weiteren bevorzugten Ausführungsform kann vorgesehen sein, dass die Anschlussstelle und/oder die erste Verbindungsstruktur derart ausgebildet ist, dass sich bei einer Überführung der ersten Verbindungsstruktur von der Befestigungsstellung in die Freigabestellung ein Boden der Ausnehmung in Richtung der Kabeleinführöffnung, insbesondere der Steckverbindereinführöffnung, bewegt und/oder sich der Durchmesser der Kabeleinführöffnung, insbesondere der Steckverbindereinführöffnung, vergrößert und/oder sich das Kontaktelement entgegen einer Einsteckrichtung der Anschlussstelle bewegt und/oder sich die erste Verbindungstruktur von dem Kontaktelement wegbewegt und/oder sich aufgrund der Elastizität der Anschlussstelle und/oder der ersten Verbindungsstruktur eine Rückstellkraft bildet oder bildbar ist, die die erste Verbindungsstruktur zurück in die Befestigungsstellung zu überführen vermag. Alle diese Merkmale können sich auf die Überführung der ersten Verbindungsstruktur von der Befestigungsstellung in die Freigabestellung beziehen. Die Ausnehmung kann einen Boden umfassen. Mittels der Rückstellkraft kann die erste Verbindungsstruktur zurück in die Befestigungsstellung überführbar sein oder überführt werden, wenn eine Kraft, die die erste Verbindungsstruktur in die Freigabestellung überführt, nachlässt oder erlischt oder unter den Wert der Rückstellkraft fällt.

Anstatt oder zusätzlich dazu, dass die Anschlussstelle und/oder die erste Verbindungsstruktur derart ausgebildet ist, können Segmente und/oder eine Dichtmasse und/oder Verformungssollstellen derart ausgebildet und/oder angeordnet sein. Mit anderen Worten kann alternativ oder zusätzlich die Elastizität der Dichtmasse und/oder der Segmente und/oder der Verformungssollstellen gemeint sein, mittels der die Rückstellkraft bildbar ist. Auf die Segmente, die Dichtmasse und die Verformungssollstellen wird an anderer Stelle genauer eingegangen.

Indem sich das Kontaktelement entgegen der Einsteckrichtung der Anschlussstelle bewegt, lässt sich die Verbindung des Kabels oder des Steckverbinders vom Kontaktelement leichter lösen. Mit der Einsteckrichtung der Anschlussstelle kann eine Richtung gemeint sein, in die sich das Kontaktelement erstreckt und/oder in die ein Kabel oder ein Steckverbinder zu bewegen ist, wenn das Kabel oder der Steckverbinder in die Ausnehmung einzustecken ist, um insbesondere eine oder die Befestigung herzustellen.

Außerdem kann vorgesehen sein, dass die Anschlussstelle und/oder die erste Verbindungsstruktur derart ausgebildet ist, dass sich eine die Ausnehmung begrenzende, zylinderförmige Wand der Ausnehmung wölbt, wenn die erste Verbindungsstruktur von der Befestigungsstellung in die Freigabestellung überführt wird.

Anstatt oder zusätzlich dazu, dass die Anschlussstelle und/oder die erste Verbindungsstruktur derart ausgebildet ist, können Segmente und/oder eine Dichtmasse und/oder Verformungssollstellen derart ausgebildet und/oder angeordnet sein. Auf die Segmente, die Dichtmasse und die Verformungssollstellen wird im späteren Verlauf eingegangen.

Es kann außerdem vorgesehen sein, dass das Kontaktelement einteilig mit dem Boden ausgebildet ist.

In einer weiteren bevorzugten Ausführungsform kann vorgesehen sein, dass die Befestigung mittels einer Schraubverbindung ausbildbar ist, dass die erste Verbindungsstruktur als Gewinde, insbesondere Innengewinde, vorzugsweise als M12-Innengewinde, ausgebildet ist, um zusammen mit der zweiten Verbindungsstruktur, insbesondere einem Gegengewinde des Kabels, vorzugsweise Außengewinde des Steckverbinders, die Schraubverbindung auszubilden, und dass das Kabel, insbesondere der Steckverbinder, schraubbewegungsfrei aus der Ausnehmung herausführbar ist, wenn die erste Verbindungsstruktur von der Befestigungsstellung in die Freigabestellung überführt ist. Mit anderen Worten kann auf diese Weise die Befestigung schraubbewegungsfrei lösbar sein. Auf diese Weise lässt sich die Befestigung zudem äußerst schnell und einfach lösen, da auf aufwändige Schraubvorgänge verzichtet werden kann. Es ist auch denkbar, dass auf diese Weise die Verbindung zwischen dem Kontaktelement und dem Kabel oder dem Steckverbinder schraubbewegungsfrei lösbar sein kann. Mit anderen Worten kann durch die Anschlussstelle ein M12-Port oder ein M12-Anschluss gebildet sein, wenn es sich um ein M12-Innengewinde handelt. Bei dem Außengewinde des Steckverbinders kann es sich um ein M12-Außengewinde handeln. Es sind auch andere Dimensionierungen für das Innengewinde und/oder das Außengewinde denkbar, beispielsweise M4, M5, M6, M7, M8. M9, M10, M11, M14, M16, M18, M20, M22. Auch kann es sich um Größen zwischen M5 und M16 handeln. Bei dem Innengewinde und/oder dem Außengewinde kann es sich um ein Linksgewinde oder ein Rechtsgewinde handeln. Ferner kann es sich bei dem Innengwinde und/oder dem Außengewinde um ein Gewinde nach dem metrischen System oder dem Zoll-System handeln. Darüber hinaus kann es sich um ein Regelgewinde, ein Trapezgewinde, ein Feingewinde handeln. Vorzugsweise können Innengewinde und Außengewinde, insbesondere ihrer Art nach und/oder ihrer Dimensionierung nach, derart aufeinander abgestimmt sein, dass mittels ihnen die Schraubverbindung ausbildbar ist.

In einer weiteren bevorzugten Ausführungsform kann vorgesehen sein, dass die Befestigung mittels einer Klemmverbindung ausbildbar ist, dass die erste Verbindungsstruktur Klemmelemente umfasst, um mit der zweiten Verbindungsstruktur die Klemmverbindung auszubilden.

Vorteilhafterweise kann vorgesehen sein, dass die erste Verbindungsstruktur, insbesondere die Klemmelemente, vorzugsweise in der Befestigungsstellung, vorgespannt sind, um das Kabel, insbesondere den Steckverbinder, zu klemmen und somit die Klemmverbindung auszubilden. Vorzugsweise kann die erste Verbindungsstruktur, insbesondere die Klemmelemente, in Richtung einer Stelle, an der sich die zweite Verbindungsstruktur befinden würde, wenn das Kabel oder der Steckverbinder mit der Anschlussstelle befestigt wäre, vorgespannt sein, um das Kabel, insbesondere den Steckverbinder, zu klemmen und somit die Klemmverbindung auszubilden.

Es kann außerdem sein, dass die zweite Verbindungsstruktur als eine Klemmkontur ausgebildet ist.

In einer weiteren bevorzugten Ausführungsform kann vorgesehen sein, dass die Befestigung mittels einer Formschlussverbindung ausbildbar ist, dass die erste Verbindungsstruktur Formschlusselemente umfasst, um die Formschlussverbindung mit der zweiten Verbindungsstruktur auszubilden.

Vorteilhafterweise kann vorgesehen sein, dass die Formschlusselemente als Greifelemente oder Hakenelemente ausgebildet sind, um die Formschlussverbindung mit der zweiten Verbindungsstruktur auszubilden. Die zweite Verbindungsstruktur kann eine Gegenformschlusskontur, insbesondere eine Greifkontur, eine Einhakkontur, Öffnungen, Ausnehmungen oder einen Absatz, oder Gegenformschlusselemente für die Formschlusselemente, insbesondere Greifelemente oder Hakenelemente, umfassen.

In einer weiteren bevorzugten Ausführungsform kann vorgesehen sein, dass die erste Verbindungsstruktur in eine Richtung vorgespannt ist, in der sich das Kontaktelement und/oder die zweite Verbindungsstruktur befinden würde, wenn das Kabel, insbesondere der Steckverbinder, mit der Anschlussstelle befestigt wäre und/oder sich in der Ausnehmung befinden würde, und/oder dass die erste Verbindungsstruktur sich in einer unbelasteten Stellung oder in einer Standardposition oder Ausgangsstellung in der Befestigungsstellung befindet.

In einer weiteren bevorzugten Ausführungsform kann vorgesehen sein, dass die erste Verbindungsstruktur in einzelne, voneinander getrennt bewegliche Segmente unterteilt ist und/oder dass die Anschlussstelle oder die erste Verbindungsstruktur eine Hartkomponente, insbesondere ein Plastomer, umfasst. Bei der Hartkomponente kann es sich demnach um ein Plastomer handeln. Die erste Verbindungsstruktur kann, anstatt die Hartkomponente oder das Plastomer zu umfassen, aus einer Hartkomponente oder einem Plastomer bestehen. Die Hartkomponente kann insbesondere im Vergleich zu einer Weichkomponente oder einer weiteren Komponente hart oder härter, insbesondere weniger flexibel und/oder weniger elastisch, ausgebildet sein. Stattdessen kann auch ein Kunststoff denkbar sein.

Die Segmente können derart voneinander getrennt beweglich sein, dass Relativbewegung der Segmente zueinander oder benachbarter Segmente zueinander möglich sind.

Es kann sein, dass die Segmente mittels eines Bodens oder des Bodens der Ausnehmung kraftübertragend miteinander verbunden sind. Vorzugsweise können die Segmente einteilig miteinander ausgebildet sein oder die Segmente können zusammen mit dem Boden einteilig ausgebildet sein. Alternativ hierzu können die Segmente und der Boden zusammen mit einem Deckel oder einem anderen Gehäuseteil einteilig ausgebildet sein.

Außerdem können die Segmente gleichmäßig und/oder gleichförmig und/oder gleichmäßig verteilt ausgebildet und/oder angeordnet sein.

Es kann sein, dass die Segmente oder die Segmente mit dem Boden, insbesondere einteilig, mittels Kunststoffspritzguss ausgebildet sind oder werden.

Außerdem kann vorgesehen sein, dass die Anschlussstelle und/oder die erste Verbindungsstruktur derart ausgebildet sind, dass sie lediglich eine elastische Verformung während der Überführung der ersten Verbindungsstruktur von der Befestigungsstellung in die Freigabestellung erfährt. Mit anderen Worten kann eine plastische Verformung währenddessen ausgeschlossen sein.

In einer weiteren bevorzugten Ausführungsform kann vorgesehen sein, dass benachbarte Segmente zueinander beabstandet sind und dadurch Trennspalte zwischen den Segmenten ausgebildet sind, dass die Trennspalte insbesondere mittels einer elastischen Dichtmasse insbesondere einer Weichkomponente, vorzugsweise einem Elastomer, abgedichtet sind und dass die elastische Dichtmasse vorzugsweise als Lichtleiter, der insbesondere einen transluzenten Werkstoff umfasst, ausgebildet ist. Die Dichtmasse kann eine Weichkomponente oder ein Elastomer umfassen oder aus einer Weichkomponente oder einem Elastomer bestehen. Die Weichkomponente kann insbesondere im Vergleich zu einer Hartkomponente oder einer weiteren Komponente weich oder weicher, insbesondere flexibler und/oder elastischer, ausgebildet sein. Anstatt einen transluzenten Werkstoff zu umfassen, ist es denkbar, dass der Lichtleiter aus einem transluzenten Werkstoff besteht.

Vorteilhafterweise kann vorgesehen sein, dass die elastische Dichtmasse derart elastisch ist, dass die Dichtmasse Relativbewegung zwischen benachbarten Segmenten zulässt.

Es ist möglich, dass die Abdichtung fluiddicht, insbesondere flüssigkeits- und/oder gasdicht, vorzugsweise wasser- und/oder luftdicht, ausgebildet ist.

Indem die elastische Dichtmasse als Lichtleiter ausgebildet sein kann, kann die Dichtmasse zur Übertragung von Daten oder Signalen nutzbar sein. Hierdurch wird eine weitere Funktion integriert.

Bei der Dichtmasse handelt es sich vorzugsweise um ein Elastomer. Hierdurch werden die Kosten gesenkt.

Ferner können die Trennspalte gleichmäßig und/oder gleichförmig und/oder gleichmäßig verteilt, insbesondere um die Ausnehmung und/oder Kabeleinführöffnung, vorzugsweise Steckverbindereinführöffnung, ausgebildet sein. Ferner können die Trennspalte entlang ihrer Erstreckung eine gleichmäßige Dimensionierung aufweisen.

Außerdem können sich die Trennspalte von der Kabeleinführöffnung, vorzugsweise Steckverbindereinführöffnung, bis zu dem Boden oder einem Boden der Ausnehmung erstrecken. Es kann alternativ oder zusätzlich vorgesehen sein, dass sich die Trennspalte von der Kabeleinführöffnung, vorzugsweise Steckverbindereinführöffnung, radial wegerstrecken. Grundsätzlich kann sich die radiale Richtung quer oder senkrecht zu einer Einsteckrichtung des Kabels, insbesondere des Steckverbinders, in die Anschlussstelle, insbesondere in die Ausnehmung, erstrecken. Alternativ kann die radiale Richtung quer oder senkrecht zur Erstreckungsrichtung des Kontaktelements verlaufen.

Es kann vorgesehen sein, dass mittels der Dichtmasse mit der die Trennspalte abgedichtet sind, an mindestens einem Trennspalt, insbesondere an einem radial äußeren Ende oder Endbereich des Trennspalts, eine Erhebung ausgebildet ist, die sich vorzugsweise in entgegengesetzte Richtung der Einsteckrichtung des Kabels, insbesondere des Steckverbinders, in die Anschlussstelle, insbesondere in die Ausnehmung, erstreckt. Eine derartige Erhebung kann als Schraubsicherung für einen Steckverbinder ausgebildet sein, indem insbesondere ein Steckverbinder, der mittels einer Schraubverbindung mit der Anschlussstelle befestigbar ist, durch die Erhebung gesichert wird, indem die Erhebung gegen den Steckverbinder drückt, wenn der Steckverbinder mittels der Schraubverbindung mit der Anschlussstelle befestigt ist. Hierdurch wird eine sichere Befestigung erreicht.

Außerdem kann vorgesehen sein, dass an mindestens einer Stelle, an der sich die aus der Dichtmasse gebildete Erhebungen befindet, die Dichtmasse, insbesondere stangenförmig, vorzugsweise einen quadratischen oder rechteckigen Querschnitt umfassend, in die Einsteckrichtung erstreckt. Wenn die Anschlussstelle zu einem Gehäuse gehört, kann sich die Dichtmasse an der besagten Stelle ins Gehäuseinnere erstrecken.

Auch kann vorgesehen sein, dass der Kragen mittels der Dichtmasse und/oder den Segmenten ausgebildet ist.

In einer weiteren bevorzugten Ausführungsform kann vorgesehen sein, dass an dem Boden eine Dichtlippe ausgebildet ist, um das Kontaktelement gegenüber der Umgebung abzudichten, wenn ein Kabel, insbesondere ein Steckverbinder, mit der Anschlussstelle befestigt ist, und dass die Dichtlippe vorzugsweise mittels der Dichtmasse oder einer Dichtmasse, insbesondere einer oder der Weichkomponente, vorzugsweise einem oder dem Elastomer, ausgebildet ist. Die Dichtmasse kann eine Weichkomponente oder ein Elastomer umfassen oder aus einer Weichkomponente oder einem Elastomer bestehen. Die Weichkomponente kann insbesondere im Vergleich zu einer Hartkomponente oder einer weiteren Komponente weich oder weicher, insbesondere flexibler und/oder elastischer, ausgebildet sein. Bei der Umgebung kann es sich um die Umwelt, insbesondere der Anschlussstelle, oder um Umwelteinflüsse handeln. Darüber hinaus kann die Abdichtung flüssigkeitsdicht, insbesondere wasserdicht, und/oder gasdicht, insbesondere luftdicht, ausgebildet sein. Die Anschlussstelle und/oder die Dichtlippe und/oder die erste Verbindungsstruktur kann derart ausgebildet sein, dass das Kabel oder der Steckverbinder, wenn es bzw. er mit der Anschlussstelle und/oder der ersten Verbindungsstruktur befestigt ist, eine Anpresskraft gegen die Dichtlippe auszuüben vermag, um insbesondere die Abdichtwirkung zu erhöhen. Es kann zusätzlich oder alternativ vorgesehen sein, dass die Anschlussstelle und/oder die erste Verbindungsstruktur und/oder die Segmente und/oder die Dichtlippe und/oder der Boden derart ausgebildet sind, dass die Anpresskraft durch eine Überführung der ersten Verbindungsstruktur von der Befestigungsstellung in die Freigabestellung gesenkt wird und/oder durch eine Überführung der ersten Verbindungsstruktur von der Freigabestellung in die Befestigungsstellung erhöht wird.

Vorteilhafterweise kann vorgesehen sein, dass während der Herstellung der Anschlussstelle zunächst die Ausnehmung mit der ersten Verbindungsstruktur sowie dem Boden hergestellt wird, bevor mittels der Dichtmasse die Trennspalte zwischen den Segmenten und die Dichtlippe ausgebildet wird.

Vorzugsweise kann hierzu ein Zweikomponentenspritzgussverfahren oder ein Mehrkomponentenspritzgussverfahren verwendet werden. Hierdurch wird die Fertigung vereinfacht. Bei der ersten Komponente des Zweikomponentenspritzgussverfahrens oder des Mehrkomponentenspritzgussverfahrens handelt es sich um eine Hartkomponente, insbesondere ein Plastomer, während es sich bei der zweiten Komponente um die Dichtmasse, vorzugsweise die Weichkomponente, insbesondere ein Elastomer, handelt. Hierdurch kann mittels eines einfachen Verfahrens die Anschlussstelle oder ein Gehäuseteil, welches die Anschlussstelle umfasst, hergestellt werden.

Es kann grundsätzlich vorgesehen sein, dass die Überführung oder Bewegung der ersten Verbindungsstruktur von der Befestigungsstellung in die Freigabestellung durch eine elastische Verformbarkeit der Anschlussstelle und/oder der ersten Verbindungsstruktur und/oder der Segmente und/oder der Dichtmasse und/oder Verformungssollstellen ermöglicht ist. Bei den Verformungssollstellen kann es sich um Stellen, insbesondere um Stellen der Anschlussstelle und/oder der ersten Verbindungsstruktur und/oder der Segmente handeln, die im Vergleich zu benachbarten Stellen elastischer und/oder verformbarer ausgebildet sind. Dies kann durch gezielte Materialschwächung, beispielsweise durch eine dünnwandige Ausgestaltung, und/oder durch eine entsprechende Werkstoffwahl erfolgen. Vorzugsweise können derartige Verformungssollstellen derart angeordnet und/oder ausgebildet sein, dass das Kontaktelement aus der Ausnehmung und/oder der Kabeleinführöffnung, insbesondere der Steckverbindereinführöffnung, herausgeführt oder herausbewegt wird, wenn die erste Verbindungsstruktur von der Befestigungsstellung in die Freigabestellung überführt wird. Die Verformungssollstellen können zudem derart angeordnet und/oder ausgebildet sein, dass das Kontaktelement in die Ausnehmung und/oder die Kabeleinführöffnung, insbesondere die Steckverbindereinführöffnung, hineingeführt oder hineinbewegt wird, wenn die erste Verbindungsstruktur von der Freigabestellung in die Befestigungsstellung überführt wird. Ferner können die Verformungssollstellen an einem Übergang vom Boden der Anschlussstelle zu einer zylindrischen Wand der Ausnehmung der Anschlussstelle, an der sich insbesondere die erste Verbindungsstruktur befindet, angeordnet sein. Weitere Verformungssollstellen können in radiale Richtung von der Kabeleinführöffnung oder der Steckverbindereinführöffnung der Ausnehmung entfernt angeordnet sein, wobei dort mindestens zwei Verformungssollstellen pro Segment in radialer Richtung zueinander beabstandet sein können. Die Verformungssollstellen können an jedem der Segmente der Anschlussstelle oder eines Deckels, an dem die Anschlussstelle ausgebildet ist, ausgebildet sein. Durch die Elastizität kann eine Rückstellkraft gebildet werden.

Es kann vorgesehen sein, dass das Kontaktelement einteilig mit dem Boden ausgebildet ist.

Grundsätzlich kann es vorgesehen sein, dass durch die elastische Verformung, insbesondere lediglich durch die elastische Verformung, infolge der Überführung der ersten Verbindungsstruktur von der Befestigungsstellung in die Freigabestellung eine Rückstellkraft zur Rückstellung oder Bewegung oder Überführung der ersten Verbindungsstruktur in die Befestigungsstellung erzeugt wird. Das macht separate Rückstellmechanismen teilweise oder vollständig obsolet und spart somit Kosten.

In einer weiteren bevorzugten Ausführungsform kann vorgesehen sein, dass die erste Verbindungsstruktur mit einem Freigabemechanismus kraftübertragend gekoppelt ist, durch den die erste Verbindungsstruktur in den Freigabezustand bewegbar ist, und dass durch den Freigabemechanismus vorzugsweise eine auf die erste Verbindungsstruktur zu übertragende Kraft umlenkbar ist.

Vorteilhafterweise kann vorgesehen sein, dass die Segmente mittels des Bodens der Ausnehmung kraftübertragend miteinander verbunden sind, dass die Segmente mit dem Boden vorzugsweise einteilig ausgebildet sind, und dass der Boden auf einer der Kabeleinführöffnung oder der Steckverbindereinführöffnung abgewandten Seite eine Krafteinleitungsstelle für den Freigabemechanismus aufweist, um eine mittels dem Freigabemechanismus zu übertragende Kraft auf die erste Verbindungsstruktur weiterzuleiten.

Es kann sein, dass der Freigabemechanismus eine Kraftumleitung aufweist, um die mittels des Freigabemechanismus zu übertragende Kraft umzulenken. Die Kraftumleitung kann mittels eines Getriebes, insbesondere eines Koppelgetriebes erfolgen. Alternativ hierzu kann der Freigabemechanismus eine als Kipphebel ausgebildete Kraftumleitung aufweisen.

Es kann außerdem vorgesehen sein, dass die Kraftumleitung mittels eines ersten Kraftübertragungselements und eines zweiten Kraftübertragungselement ausgebildet ist, wobei die beiden Kraftübertragungselemente lineare Bewegungsrichtungen aufweisen, die in einem Winkel, um den die Kraft umleitbar ist, zueinander angeordnet sind. Mittels des ersten Kraftübertragungselements kann bei einem kraftübertragenden Kontakt des ersten Kraftübertragungselements mit dem zweiten Kraftübertragungselement ein Kraftvektor erzeugbar sein, der eine Richtungskomponente in die Bewegungsrichtung des zweiten Kraftübertragungselements aufweist und auf das zweite Kraftübertragungselement wirkt. Hierbei können die beiden Bewegungsrichtungen den Erstreckungsrichtungen der jeweiligen Kraftübertragungselemente entsprechen. Ein Kraftübertragungselement oder beide Kraftübertragungselemente können als Druck- und/oder Zugstangen ausgebildet sein. Auch kann ein erstes Kraftübertragungselement als Druckstange ausgebildet sein, während das zweite Kraftübertragungselement als Zugstange ausgebildet ist, oder umgekehrt. Eine zur Kraftübertragung ausgebildete Kontaktkontur einer der Kraftübertragungselemente, insbesondere des zweiten Kraftübertragungselements, kann als Rampe oder Stößel ausgebildet sein, während die Kontaktkontur des andere Kraftübertragungselements als Höcker ausgebildet sein kann.

Außerdem kann das zweite Kraftübertragungselement der ersten Verbindungsstruktur oder dem Boden zugeordnet oder zugewandt sein, während das erste Kraftübertragungselement der Krafteinleitung in den Freigabemechanismus zugeordnet sein kann.

Es kann vorgesehen sein, dass der Freigabemechanismus derart ausgebildet ist, dass ein Einleiten einer Kraft durch Ziehen oder Drücken, insbesondere am ersten Kraftübertragungselement, eine Druckkraft mittels des zweiten Kraftübertragungselements auf den Boden der Ausnehmung von einer der Kabeleinführöffnung, insbesondere Steckverbindereinführöffnung, abgewandten Seite des Bodens, erzeugbar ist, um die erste Verbindungsstruktur von der Befestigungsstellung in die Freigabestellung zu überführen oder zu bewegen.

Darüber hinaus kann der Freigabemechanismus als elektrischer, elektromechanischer oder elektromagnetischer Aktuator ausgebildet sein. Hierfür kann die Anschlussstelle ein Aktivierungsmittel, wie beispielsweise einen Druckknopf oder einen Schalthebel, aufweisen. Dies erhöht den Bedienkomfort. Alternativ hierzu kann der Freigabemechanismus manuell, insbesondere von Hand, betätigbar sein. Mit anderen Worten kann die Kraft von Hand eingeleitet werden. Das ist eine besonders einfache und kostengünstige Ausführungsform.

In einer weiteren bevorzugten Ausführungsform kann vorgesehen sein, dass der Freigabemechanismus ein Betätigungselement umfasst, mittels dem eine Kraft, insbesondere manuell und/oder von Hand, in den Freigabemechanismus einleitbar ist und die einleitbare Kraft mittels des Freigabemechanismus auf die erste Verbindungsstruktur übertragbar ist, um die erste Verbindungsstruktur in die Freigabestellung zu überführen, und dass vorzugsweise durch eine Zugbewegung oder eine Druckbewegung des Betätigungselements die erste Verbindungsstruktur mittels des Freigabemechanismus in die Freigabestellung bewegbar ist. Mit einer Zugbewegung ist ein versehentliches Lösen unwahrscheinlicher als durch eine Druckbewegung.

Vorzugsweise kann das Betätigungselement einteilig mit dem ersten Kraftübertragungselement ausgebildet sein.

Es kann vorgesehen sein, dass der Freigabemechanismus derart ausgebildet ist, dass ein Einleiten einer Kraft durch Ziehen oder Drücken am Betätigungselement, eine Druckkraft mittels des zweiten Kraftübertragungselements auf den Boden der Ausnehmung von einer der Kabeleinführöffnung, insbesondere Steckverbindereinführöffnung abgewandten Seite des Bodens, erzeugbar ist, um die erste Verbindungsstruktur von der Befestigungsstellung in die Freigabestellung zu überführen.

Vorteilhafterweise kann vorgesehen sein, dass das Betätigungselement als elektrischer, elektromechanische oder elektromagnetische Aktuator ausgebildet sein. Hierfür kann die Anschlussstelle ein Aktivierungsmittel, wie beispielsweise einen Druckknopf oder einen Schalthebel, aufweisen. Hierdurch wird der Bedienkomfort erhöht.

Es kann außerdem vorgesehen sein, dass die Anschlussstelle derart ausgebildet ist, dass ein Kabel oder ein Steckverbinder in der Freigabestellung in die Ausnehmung der Anschlussstelle einführbar ist, um daraufhin eine Befestigung des Kabels oder des Steckverbinders an der Anschlussstelle zu bewirken, indem die erste Verbindungsstruktur von der Freigabestellung in die Befestigungsstellung überführt wird oder überführbar ist.

In einer weiteren bevorzugten Ausführungsform kann vorgesehen sein, dass der Freigabemechanismus einen Vorspannmechanismus umfasst, mittels dem der Freigabemechanismus eine Kraft erzeugt, die die erste Verbindungsstruktur in die Befestigungsstellung und/oder den Freigabemechanismus in eine Stellung überführt, die der Befestigungsstellung entspricht, wenn sich die erste Verbindungsstruktur in einer Stellung befindet, die von der Befestigungsstellung abweicht und/oder sich der Freigabemechanismus in einer Stellung befindet, die nicht der Befestigungsstellung entspricht. Grundsätzlich kann damit, dass eine Stellung der Freigabestellung oder der Befestigungsstellung entspricht, gemeint sein, dass die Stellung der Freigabestellung oder der Befestigungsstellung zugeordnet ist. Mit anderen Worten kann es sich um Stellungen des Betätigungselements handeln, in denen entsprechend die Freigabestellung oder die Befestigungsstellung mittels dem Betätigungselements bewirkbar ist.

Vorteilhafterweise kann der Vorspannmechanismus mittels einer Rückstellfeder oder durch eine Elastizität der Anschlussstelle und/oder der ersten Verbindungsstruktur und/oder der Segmente und/oder der Verformungssollstellen ausgebildet sein.

In einer weiteren bevorzugten Ausführungsform kann vorgesehen sein, dass das Betätigungselement in einer Stellung arretierbar ist, die der Freigabestellung entspricht, um insbesondere die Ausbildung der Befestigung zu vereinfachen, und/oder in einer Stellung arretierbar ist, die der Befestigungsstellung entspricht, um insbesondere ein unabsichtliches oder versehentliches Lösen der Befestigung zu verhindern, dass die Arretierung oder die Arretierungen lösbar ausgebildet sind, und dass die Arretierung oder die Arretierungen insbesondere mechanisch, elektronisch oder magnetisch ausgebildet sind. Die mechanische Arretierung kann mittels eines Formschlusses, insbesondere einer formschlüssigen Verbindung ausgebildet sein. Der Formschluss, insbesondere die formschlüssige Verbindung, kann mittels des Betätigungselements und vorzugsweise einem Gehäuseteil, insbesondere einem Deckel eines Anschlussmoduls, eines Anschlussmoduls, welches eine derartige Anschlussstelle aufweist, ausgebildet sein. Die magnetische Arretierung kann mittels eines Magneten ausgebildet sein, der das Betätigungselement in der Stellung hält fixiert oder hält. Dass die Ausbildung der Befestigung vereinfacht wird, indem das Betätigungselement in einer Stellung arretierbar ist, die der Freigabestellung entspricht, beruht darauf, dass auf diese Weise ein Kabel oder ein Steckverbinder einfach in die Ausnehmung einführbar ist, ohne dass das Betätigungselement währenddessen betätigt, beispielsweise von Hand gehalten oder betätigt, werden muss.

In einer weiteren bevorzugten Ausführungsform kann vorgesehen sein, dass das Betätigungselement in der Stellung, die der Befestigungsstellung entspricht, mittels eines oder eines weiteren oder des Vorspannmechanismus eine Kraft erzeugt, die bei einer Lösung der Arretierung die erste Verbindungsstruktur mittels des Freigabemechanismus in die Freigabestellung überführt, oder dass das Betätigungselement in der Stellung, die der Freigabestellung entspricht, mittels eines Vorspannmechanismus eine Kraft erzeugt, die bei einer Lösung der Arretierung die erste Verbindungsstruktur mittels des Freigabemechanismus in die Befestigungsstellung überführt. Dies erhöht die Geschwindigkeit, mit der die Befestigung lösbar oder herstellbar ist.

Vorteilhafterweise kann vorgesehen sein, dass eine derartige Arretierung mittels eines lösbaren Formschlusses ausgebildet ist.

In einer weiteren bevorzugten Ausführungsform kann eine Anschlussstelle gemäß den Ansprüchen 1 und/oder 2 und/oder 3 sowie 6 und/oder 7 und/oder 8 und/oder 9 und/oder 10 und/oder 11 und/oder 12 und/oder 13 und/oder 14 vorgesehen sein.

Unabhängig davon, ob die Aspekte der Anschlussstelle mit einem Kabel, insbesondere einem Steckverbinder, wiedergeben oder offenbart sind, kann vorgesehen sein, lediglich die Anschlussstelle und im nachfolgenden lediglich das Anschlussmodul, ohne das Kabel oder den Steckverbinder unter Schutz zu stellen, weshalb die Anschlussstelle und das Anschlussmodul bei jeder Offenbarung mit einem Kabel, insbesondere einem Steckverbinder, hiermit auch ohne ein Kabel, insbesondere ohne einen Steckverbinder offenbart ist. In einem solchen Fall können die einzelnen Merkmale oder Aspekte der Anschlussstelle oder des Anschlussmoduls, die mit dem Kabel, insbesondere dem Steckverbinder, zusammenwirkend offenbart sind, derart verstanden werden, dass diese Merkmale zu diesem Zweck, also zum Zusammenwirken mit dem Kabel, insbesondere dem Steckverbinder, ausgebildet sind, insbesondere ohne das Kabel oder den Steckverbinder zu umfassen.

Unabhängig davon, ob die Aspekte der Anschlussstelle ohne ein Kabel, insbesondere ohne einen Steckverbinder, wiedergeben oder offenbart sind, kann vorgesehen sein, die Anschlussstelle und im nachfolgenden das Anschlussmodul, mit dem Kabel oder dem Steckverbinder unter Schutz zu stellen, weshalb die Anschlussstelle und das Anschlussmodul bei jeder Offenbarung ohne ein Kabel, insbesondere ohne einen Steckverbinder, hiermit auch mit einem Kabel, insbesondere mit einen Steckverbinder offenbart ist.

Ebenfalls Gegenstand der Erfindung ist ein Anschlussmodul, umfassend mindestens eine erfindungsgemäße Anschlussstelle, wobei das Anschlussmodul insbesondere ein Gehäuse aufweist, welches eine Hartkomponente, vorzugsweise ein Plastomer, umfasst. Damit bringt das erfindungsgemäße Anschlussmodul die gleichen Vorteile mit sich, wie sie ausführlich mit Bezug auf eine erfindungsgemäße Anschlussstelle beschrieben worden sind. Das Gehäuse oder ein Gehäuseteil kann, anstatt eine Hartkomponente, vorzugsweise ein Plastomer, zu umfassen, aus einem Plastomer bestehen. Ein derartiges Anschlussmodul umfasst vorzugsweise zwei, drei, vier, fünf, sechs, sieben, acht oder mehr derartige Anschlussstellen.

Es kann vorgesehen sein, dass das Anschlussmodul ein Gehäuse mit mindestens zwei Gehäuseteilen aufweist. Bei dem ersten Gehäuseteil kann es sich um ein Grundgehäuse und bei dem zweiten Gehäuseteil um einen Deckel für das Grundgehäuse handeln. Die beiden Gehäuseteile können, insbesondere wasserdicht oder luftdicht, miteinander ultraschallverschweißt oder lediglich miteinander verschraubt sein. Eine Verschraubung kann eine separate Dichtung notwendig machen, wenn eine bestimmte Dichtigkeit erforderlich sein sollte. Das erste und/oder zweite Gehäuseteil umfasst eine Hartkomponente, vorzugsweise ein Plastomer, oder besteht aus einer Hartkomponente, vorzugsweise einem Plastomer. Es kann auch ein Kunststoff für das erste und/oder zweite Gehäuseteil vorgesehen sein.

Es kann vorgesehen sein, dass das zweite Gehäuseteil, insbesondere der Deckel, einteilig mit der Anschlussstelle oder der ersten Verbindungsstruktur ausgebildet ist.

Außerdem kann vorgesehen sein, dass im Gehäuse eine Abstützplatte angeordnet ist. Die Abstützplatte kann dazu dienen, dass sich eine Rückstellfeder gegen die Abstützplatte einerseits und gegen das zweite Kraftübertragungselement andererseits abstützt, um zu bewirken, dass sich der Freigabemechanismus zurück in seine Ausgangsstellung begibt, wenn die Kraft zur Bewirkung der Überführung der ersten Verbindungsstruktur von der Befestigungsstellung in die Freigabestellung erlischt. Die Ausgangsstellung kann einer Stellung entsprechen, in der sich die erste Verbindungsstruktur in der Befestigungsstellung befindet. Es kann vorgesehen sein, dass durch die Rückstellfeder die erste Verbindungsstruktur von der Freigabestellung in die Befestigungsstellung überführbar ist, wenn die Kraft zur Bewirkung der Überführung der ersten Verbindungsstruktur von der Befestigungsstellung in die Freigabestellung erlischt. Dies kann vor allem sein, wenn das zweite Kraftübertragungselement in zwei entgegengesetzte Richtungen kraftübertragend mit dem Boden der Ausnehmung gekoppelt ist. Grundsätzlich kann die Rückstellfeder zwischen dem zweiten Kraftübertragungselement und der Abstützplatte angeordnet und/oder geklemmt sein, insbesondere derart, dass die Federkraft gegen die Abstützplatte und das zweite Kraftübertragungselement wirkt.

Der Freigabemechanismus kann eine Bewegungsbegrenzung in eine Richtung oder in zwei entgegengesetzte Richtungen aufweisen, um sicherzustellen, dass die Anschlussstelle und/oder die Segmente und/oder die Verformungssollstellen maximal eine zulässige, insbesondere elastische, vorzugsweise keine plastische, Verformung bei der Überführung der ersten Verbindungsstruktur von der Freigabestellung in die Befestigungsstellung und/oder von der Befestigungsstellung in die Freigabestellung erfahren. Mit anderen Worten kann der Freigabemechanismus auf eine Bewegung beschränkt sein, die sich lediglich zwischen Positionen befindet, die der Freigabestellung und der Befestigungsstellung entsprechen.

Auch kann vorgesehen sein, dass eine Platine in dem Gehäuse angeordnet ist, die mit einem Kabel oder einem Steckverbinder, der mit dem Anschluss befestigbar ist, in elektrischen oder datenübertragenden Kontakt steht, wenn das Kabel, der Steckverbinder oder der Steckverbinder des Kabels mit dem Kontaktelement leitend verbunden ist. Mit anderen Worten kann das Kontaktelement leitend mit der Platine verbunden sein. Wenn das Anschlussmodul mehrere erfindungsgemäße Anschlussstellen aufweist, kann es sein, dass mehrere oder alle Kontaktelemente leitend mit der Platine verbunden sind. Die Platine kann auch als Abstützplatte oder als die Abstützplatte ausgebildet sein. Ferner kann die Platine als Führung und/oder Bewegungsbegrenzung für eines der Kraftübertragungselemente, insbesondere für das dem Boden zugewandte Kraftübertragungselement, ausgebildet sein, insbesondere derart, dass lediglich eine lineare Bewegung möglich ist. Hierbei ist es bevorzugt, wenn das Betätigungselement dir Platine oder die Abstützplatte durchdringt.

Ebenfalls Gegenstand der Erfindung ist ein System, umfassend eine erfindungsgemäße Anschlussstelle oder ein erfindungsgemäßes Anschlussmodul, wobei das System ein Kabel umfasst, wobei das Kabel, insbesondere elektrisch und/oder hydraulisch und/oder pneumatisch und/oder datenübertragend, mit dem Kontaktelement verbunden ist, wobei das Kabel, insbesondere ein Steckverbinder des Kabels, eine zweite Verbindungsstruktur umfasst, wobei das Kabel, insbesondere der Steckverbinder des Kabels, mittels einer Befestigung an der Anschlussstelle befestigt ist, indem die erste Verbindungsstruktur mit der zweiten Verbindungsstruktur verbunden ist. Damit bringt das erfindungsgemäße System die gleichen Vorteile mit sich, wie sie ausführlich mit Bezug auf eine erfindungsgemäße Anschlussstelle oder ein erfindungsgemäßes Anschlussmodul beschrieben worden sind. Bei dem System kann es sich um einen Feldbus oder ein Bussystem, das Sensoren und Aktoren zum Informationsaustausch mit einem Steuerungsrechner (SPS) verbindet, handeln.

Es kann außerdem vorgesehen sein, dass das System Datenendeinrichtungen umfasst, insbesondere eine Datenquelle und eine Datensenke, die mittels dem Anschlussmodul datenübertragend miteinander verbunden sind. Zusätzlich oder alternativ hierzu kann das System eine Energiequelle und eine elektrische Komponente umfassen, wobei die Energiequelle, beispielsweise ein externes Stromnetz oder eine Batterie, und die elektrische Komponente, beispielsweise eine Werkzeugmaschine, elektrisch mittels dem Anschlussmodul miteinander verbunden sind.

Ebenfalls Gegenstand der Erfindung ist ein Kabel für die Anschlussstelle oder ein Steckverbinder für die Anschlussstelle oder ein Kabel für die Anschlussstelle, das einen Steckverbinder für die Anschlussstelle aufweist. Mit anderen Worten sind das Kabel, der Steckverbinder sowie das Kabel, das einen Steckverbinder aufweist, mit der Anschlussstelle kompatibel und/oder verbindbar. Hierdurch wird ein Kabel und/oder ein Steckverbinder bereitgestellt, der mit der erfindungsgemäßen Anschlussstelle kompatibel ist.

Ebenfalls Gegenstand der Erfindung ist ein Verfahren zum Lösen einer Befestigung eines Kabels, insbesondere eines Steckverbinders eines Kabels, an der erfindungsgemäßen Anschlussstelle, umfassend:
- Einleiten einer Kraft in den Freigabemechanismus mittels des Betätigungselements, insbesondere durch Ziehen oder Drücken des Betätigungselements,
- Weiterleiten der eingeleiteten Kraft mittels des Freigabemechanismus auf den Boden der Ausnehmung, von einer der Kabeleinführöffnung oder Steckverbindereinführöffnung abgewandten Richtung, um die erste Verbindungsstruktur von der Befestigungsstellung in die Freigabestellung zu überführen,
- Überführen der ersten Verbindungsstruktur von der Befestigungsstellung in die Freigabestellung, um die Befestigung zu lösen, insbesondere indem die als Innengewinde ausgebildete erste Verbindungsstruktur von der als Außengewinde ausgebildeten zweiten Verbindungsstruktur wegbewegt wird, aufgrund der Kraft, die auf den Boden eingeleitet wird,
- Herausziehen des Kabels aus der Anschlussstelle, während die Kraft auf die erste Verbindungsstruktur wirkt, um den Kontakt des Kabels von dem Kontaktelement zu lösen.

Damit bringt das Verfahren die gleichen Vorteile mit sich, wie sie ausführlich mit Bezug auf eine erfindungsgemäße Anschlussstelle, das Anschlussmodul sowie das System beschrieben worden sind. Das Verfahren kann mittels der erfindungsgemäßen Anschlussstelle, des erfindungsgemäßen Anschlussmoduls oder des erfindungsgemäßen Systems verwendet werden.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
Fig. 1 schematisch ein Ausführungsbeispiel des erfindungsgemäßen Systems,
Fig. 2 eine Ansicht eines Ausführungsbeispiels des erfindungsgemäßen Anschlussmoduls,
Fig. 3a die Schnittansicht A-A des Schnittverlaufs A-A aus Figur 2,
Fig. 3b perspektivisch die Schnittansicht B-B des Schnittverlaufs B-B aus Figur 2,
Fig. 3c schematisch die Schnittansicht C-C des Schnittverlaufs C-C aus Figur 2, und
Fig. 3d schematisch eine weitere Schnittansicht C-C des Schnittverlaufs C-C aus Figur 2.

In Figur 1 ist schematisch ein Ausführungsbeispiel des erfindungsgemäßen Systems 1 dargestellt. Das System 1 umfasst ein Anschlussmodul 3, welches vier Anschlussstellen 4 aufweist. Darüber hinaus umfasst das System 1 zwei Datenendeinrichtungen 2a, 2c, von denen eine als Datenquelle 2a und die andere als Datensenke 2c ausgebildet ist. Die beiden Datenendeinrichtungen 2a, 2c sind mittels des Anschlussmoduls 3 datenübertragend miteinander verbunden. Die zwei Datenendeinrichtungen 2a, 2c sind jeweils mittels Kabeln 6 mit dem Anschlussmodul 3 datenübertragend verbunden. Außerdem umfasst das System 1 eine Energiequelle 2b und eine elektrische Komponente 2d. Die Energiequelle 2b, beispielsweise ein externes Stromnetz oder eine Batterie, und die elektrische Komponente 2d, beispielsweise eine Werkzeugmaschine, sind elektrisch mit dem Anschlussmodul 3 verbunden. Die Energiequelle 2b versorgt die elektrische Komponente 2d über das Anschlussmodul 3 mit elektrischer Energie. Die Kabel 6 weisen jeweils einen Steckverbinder 7 auf. Jeder der Steckverbinder 7 ist mit jeweils einer Anschlussstelle 4 des Anschlussmoduls 3 verbunden somit befestigt.

In Figur 2 ist eine Ansicht eines Ausführungsbeispiels des erfindungsgemäßen Anschlussmoduls 3 dargestellt. Das hier dargestellte Anschlussmodul 3 umfasst zur vereinfachten Darstellung lediglich zwei Anschlussstellen 4, obwohl acht oder mehr Anschlussstellen 4 denkbar wären. Mittels einer derartigen Anschlussstelle 4 ist ein Kabel oder ein Steckverbinder eines Kabels mit der Anschlussstelle 4 und somit mit dem Anschlussmodul 3 befestigbar. Jede der Anschlussstellen 4 umfasst eine erste Verbindungsstruktur, wobei diese Verbindungsstrukturen jeweils in acht getrennt voneinander bewegliche Segmente 4a unterteilt sind. Zueinander benachbarten Segmente 4a bilden Schlitze aus, die mittels einer elastischen Dichtmasse 4b flüssigkeitsdicht abgedichtet sind. Hierdurch wird das Innere des Anschlussmoduls 3 vor dem Eindringen von Feuchtigkeit geschützt. Die Dichtmasse 4b ist derart elastisch ausgebildet, dass Bewegungen von zueinander benachbarten Segmenten 4a in unterschiedliche Richtungen ermöglicht werden. Bei der Dichtmasse 4b handelt es sich um eine Weichkomponente, insbesondere um ein Elastomer, der als Lichtleiter ausgebildet ist, indem die Dichtmasse 4b einen transluzenten Werkstoff umfasst. Die Segmente 4a sind mittels eines Bodens einer Ausnehmung der Anschlussstelle 4 kraftübertragend miteinander verbunden. Darüber hinaus weist das Anschlussmodul 3 jeweils ein Betätigungselement 5a pro Anschlussstelle 4 auf. Mittels eines derartigen Betätigungselements 5a lässt sich die jeweilige erste Verbindungsstruktur von einer Befestigungsstellung in eine Freigabestellung bewegen, also überführen. Hierdurch wird eine Befestigung eines Steckverbinders mit der Anschlussstelle schnell und einfach gelöst. Ferner ist ein horizontaler Schnittverlauf A-A, ein vertikaler Schnittverlauf B-B sowie ein diagonaler Schnittverlauf C-C, die jeweils durch die rechte Anschlussstelle 4 verlaufen, dargestellt.

In Figur 3a ist die Schnittansicht A-A des Schnittverlaufs A-A aus Figur 2 dargestellt. In dieser Ansicht sind drei Gehäuseteile 3a, 3b, 3c des Anschlussmoduls 3 dargestellt, die aus Kunststoff oder einem Plastomer bestehen und jeweils mittels eines Spritzgussverfahrens hergestellt worden sind. Bei dem ersten Gehäuseteil 3a handelt es sich um einen Deckel, während es sich bei dem zweiten Gehäuseteil 3b um eine Grundplatte handelt. Bei dem dritten Gehäuseteil 3c handelt es sich um eine Abstützplatte. Die Abstützplatte kann als Platine ausgebildet sein, die mittels elektrischer Leiter mit einem Kontaktelement 4g angeschlossen ist. Hierdurch ist ein Kabel, das mit der Anschlussstelle 4 befestigt und mit dem Kontaktelement 4g elektrisch leitend verbunden sind, gleichzeitig mit der Platine elektrisch leitend verbunden. Der Deckel wird mit der Grundplatte ultraschallverschweißt, nachdem die Abstützplatte zwischen der Grundplatte und dem Deckel geklemmt oder mit der Grundplatte ultraschallverschweißt worden ist. Die Anschlussstelle 4 ist in den Deckel integriert, sodass der Deckel und die Anschlussstelle beide aus demselben Werkstoff, einem Kunststoff oder einem Plastomer, ausgebildet sind. Der Deckel mit seiner Anschlussstelle 4 kann mittels Zweikomponentenspritzguss hergestellt sein. Hierbei kann es sich bei einer der Komponenten, um eine Hartkomponente, insbesondere ein Plastomer, handeln, während es sich bei der anderen Komponente um die Dichtmasse 4b, also die Weichkomponente, insbesondere das Elastomer, handeln kann. Als Herstellungsverfahren kommt Zweikomponentenspritzguss in Betracht, wobei die erste Komponente das Plastomer und die zweite Komponente die Dichtmasse 4b ist. Die Anschlussstelle 4 umfasst eine im Wesentlichen zylinderförmige Ausnehmung mit einer Steckverbindereinführöffnung, wobei in der Ausnehmung das Kontaktelement 4g angeordnet ist. Die Anschlussstelle 4 umfasst einen Boden 4e, auf dem eine Dichtlippe 4d ausgebildet ist, die einteilig mit der elastischen Dichtmasse 4b ausgebildet ist, um einen mit der Anschlussstelle 4 befestigbaren Steckverbinder abzudichten. Hiermit ist insbesondere gemeint, dass das Kontaktelement 4g gegenüber der Umgebung abgedichtet ist, wenn der Steckverbinder mit der Dichtlippe 4d eine Dichtung ausbildet. Die erste Verbindungsstruktur 4c ist in einzelne Segmente 4a unterteilt und als Innengewinde in der Größe M12 ausgebildet, um mit einem Außengewinde, ebenfalls in der Größe M12 eines mit der Anschlussstelle 4 befestigbaren Steckverbinders eine Befestigung in Form einer Schraubverbindung herzustellen. Mit anderen Worten bildet die Anschlussstelle 4 einen M12-Port. Mittels einer derartigen Befestigung ist ein Kabel, welches einen derartigen Steckverbinder aufweist, mit der Anschlussstelle 4 und somit mit dem Anschlussmodul 3 befestigbar. Zudem ist der Freigabemechanismus 5 dargestellt, der das Betätigungselement 5a, eine Rückstellfeder 5b sowie zwei Kraftübertragungselemente 5c, 5d umfasst. In dem dargestellten Zustand befindet sich die erste Verbindungsstruktur 4c in einer Befestigungsstellung, in der ein Steckverbinder eines Kabels mit der Anschlussstelle 4 befestigt sein könnte. Um die Darstellung zu vereinfachen, ist in dieser Ansicht ein Kabel mit einem derartigen Steckverbinder nicht dargestellt. Derartige Steckverbinder würden jedoch eine zum Innengewinde der ersten Verbindungsstruktur 4c passende zweite Verbindungsstruktur in Form eines Außengewindes aufweisen. Wenn das Betätigungselement 5a mit einer Kraft 9 gedrückt werden würde, würde das einteilig mit dem Betätigungselement 5a ausgebildete Kraftübertragungselement 5d mit einer höckerartigen Kontaktkontur gegen das als Rampe oder Stößel ausgebildete Kraftübertragungselement 5c drücken. Aufgrund der Rampenform des Kraftübertragungselements 5c würde die Kraft 9 des einteilig mit dem Betätigungselement 5a ausgebildeten Kraftübertragungselements 5d in Richtung des Bodens 4e umgelenkt werden. Da das rampenförmige Kraftübertragungselement 5c mit dem Boden 4e kraftübertragend gekoppelt ist, lässt sich so die mittels des Betätigungselements 5a eingeleitete Kraft 9 auf den Boden 4e einleiten. Wenn die eingeleitete Druckkraft auf den Boden 4e ausreichend groß ist, wird die erste Verbindungsstruktur 4c von der Befestigungsstellung in eine Freigabebestellung bewegt.

Das Kraftübertragungselement 5c ist zudem in dem dritten Gehäuseteil 3c, der Platine, geführt. Hierfür weist die Platine Öffnungen auf, durch die das Kraftübertragungselement 5c hindurchgeführt ist, um die zu übertragende Kraft auf den Boden 4e zu übertragen. In der Freigabestellung ist ein zuvor in der Befestigungsstellung mit der Anschlussstelle 4 befestigter Steckverbinder schraubbewegungsfrei aus der Ausnehmung herausführbar, da die Schraubenverbindung durch das Überführen der erste Verbindungsstruktur 4c von der Befestigungsstellung in die Freigabebestellung gelöst wird. Die Rückstellfeder 4b ist zwischen dem rampenförmigen Kraftübertragungselement 5c und dem dritten Gehäuseteil 3c, der Abstützplatte, geklemmt. Hierdurch erzeugt die Rückstellfeder 4b eine Rückstellkraft, die bewirkt, dass sich die Kraftübertragungselemente 5c, 5d und das Betätigungselement 5a in ihre Ausgangsstellung zurückbewegen, wenn die mittels des Betätigungselement 5a eingeleitete Druckkraft erlischt. Hierdurch kann sich der Boden 4e und die erste Verbindungsstruktur 4c von der Freigabestellung zurück in die Befestigungsstellung bewegen, wobei diese Bewegung aufgrund der Elastizität und der Rückstellkraft der Segmente 4a erfolgt. In einer zur hier abgewandelten Ausführungsform kann es denkbar sein, dass das rampenförmige Kraftübertragungselement 5c eine andersverlaufende oder entgegengesetzte Rampenform aufweist, die derart ausgebildet ist, dass an dem Betätigungselement 5a gezogen werden muss, um die erste Verbindungsstruktur 4c von der Befestigungsstellung in die Freigabestellung zu überführen. Hierdurch kann ein versehentliches Lösen der Befestigung der Anschlussstelle 4 mit einem Steckverbinder vermieden werden. Alternativ kann es auch denkbar sein, dass es sich bei dem Betätigungselement 5a lediglich um einen elektrischen Knopf handelt, mit dem ein elektrischer Aktuator betätigbar ist, wobei mit dem elektrischen Aktuator eine Kraft auf den Boden 4e ausübbar ist, um die erste Verbindungsstruktur 4c von der Befestigungsstellung in die Freigebestellung zu überführen.

In Figur 3b ist die Schnittansicht B-B des Schnittverlaufs B-B aus Figur 2 perspektivisch dargestellt. In dieser Ansicht ist die Anschlussstelle 4 mit der ersten Verbindungsstruktur 4c sowie den Segmenten 4a, die zueinander in Umfangsrichtung beabstandet sind, dargestellt. Die Schlitze sind zwischen benachbarten Segmenten 4a angeordnet und erstrecken sich radial von der Steckverbindereinführöffnung der Ausnehmung der Anschlussstelle 4 weg sowie bis zum Boden der Ausnehmung der Anschlussstelle 4. Die Steckverbindereinführöffnung ist von einem umlaufenden Kragen umgeben, der sich von der Oberfläche des Deckels erstreckt. Der Kragen ist durch die Segmente und die Dichtmasse ausgebildet. Die Schlitze sind mittels der elastischen Dichtmasse 4b abgedichtet, um Eintritt von Feuchtigkeit zu verhindern. Die Dichtmasse 4b ist derart elastisch ausgebildet, dass sie Relativbewegungen zwischen benachbarten Segmenten 4a zulässt. Zu erkennen ist ferner, dass die Dichtlippe 4d einteilig aus der Dichtmasse 4b besteht und am Boden 4e der Ausnehmung der Anschlussstelle 4 angeordnet ist. In der Ausnehmung der Anschlussstelle 4 ist das im Wesentlichen zylindrische Kontaktelement 4g zur elektrischen Kontaktierung mit einem mit der Anschlussstelle 4 befestigbaren Steckverbinder angeordnet. Darüber hinaus kann es vorgesehen sein, dass die Dichtmasse 4b radial beabstandet zur Steckverbindereinführöffnung Erhebungen 4f aufweist, die sich von der Oberfläche des Deckels des Anschlussmoduls erheben. An Stellen, an denen sich die aus der Dichtmasse 4b gebildeten Erhebungen 4f auf der Oberfläche des Deckels befinden, erstreckt sich die Dichtmasse 4b stangenförmig in das Gehäuseinnere des Anschlussmoduls. Die stangenförmige Erstreckung der Dichtmasse 4b in das Gehäuseinnere hat vorzugsweise einen rechteckigen Querschnitt, senkrecht zur Erstreckungsrichtung.

In Figur 3c ist schematisch die Schnittansicht C-C des Schnittverlaufs C-C aus Figur 2 dargestellt. Der Schnitt verläuft durch zwei einander gegenüberliegende Segmente. Es handelt sich um eine Darstellung, in der sich die erste Verbindungsstruktur 4c in ihrer unbelasteten Stellung, der Befestigungsstellung befindet. Bei der Befestigungsstellung handelt es sich um eine Ausgangsstellung, in der von außen keine Kraft auf die Anschlussstelle 4 wirkt, die dazu vorgesehen ist, die erste Verbindungsstruktur 4c von der Befestigungsstellung in die Freigabebestellung zu überführen, um somit eine Befestigung zu lösen. An einem Übergang vom Boden der Anschlussstelle 4 zur zylindrischen Wand der Ausnehmung der Anschlussstelle 4, an der sich die erste Verbindungsstruktur 4c befindet, ist eine erste Verformungssollstelle 8a ausgebildet. In radiale Richtung von der Ausnehmung der Anschlussstelle 4 entfernt sind eine zweite Verformungssollstelle 8b sowie eine dritte Verformungssollstelle 8c angeordnet, die in radialer Richtung zueinander beabstandet sind. Die Verformungssollstellen 8a, 8b, 8c sind vorzugsweise an jedem der Segmente der Anschlussstelle 4 ausgebildet. Die Verformungssollstellen 8a, 8b, 8c sind vorzugsweise als Materialschwächungen, beispielsweise indem sie dünnwandiger als benachbarte Stellen oder Abschnitte ausgebildet sind, verwirklicht. Alternativ oder zusätzlich hierzu können die Verformungssollstellen 8a, 8b, 8c aus einem Werkstoff bestehen oder einen Werkstoff aufweisen, der sich im Vergleich zu dem Werkstoff der zu den Verformungssollstellen 8a, 8b, 8c benachbarten Stellen leichter verformen lässt. Durch die Verformungssollstellen 8a, 8b, 8c wird erzielt, dass bei einer Krafteinleitung, die das Ziel hat, die erste Verbindungsstruktur 4c von der Befestigungsstellung in die Freigabestellung zu überführen, die Verformungssollstellen 8a, 8b, 8c elastisch verformt werden, um eine Bewegung der ersten Verbindungsstruktur 4c von der Befestigungsstellung in die Freigabebestellung zuzulassen, ohne dass sich Stellen oder Bereiche der Anschlussstelle 4 plastisch verformen. Durch die Elastizität der Verformungssollstellen 8a, 8b, 8c wird zudem erzielt, dass nach einem Beenden der Krafteinleitung die erste Verbindungsstruktur 4c von der Freigabestellung in die Befestigungsstellung überführt wird. Das ist auf eine Rückstellkraft zurückzuführen, die sich aus der elastischen Verformung der Verformungssollstellen 8a, 8b, 8c ergibt.

In Figur 3d ist schematisch eine weitere Schnittansicht C-C des Schnittverlaufs C-C aus Figur 2 dargestellt. Die Ansicht entspricht der Ansicht aus Figur 3c mit dem Unterschied, dass es sich hierbei um eine Darstellung handelt, in der sich die erste Verbindungsstruktur 4c in der Freigabestellung befindet. Mit anderen Worten wäre in dieser Stellung eine Befestigung der ersten Verbindungsstruktur 4c mit einer zweiten Verbindungsstruktur eines Steckverbinders gelöst. Die erste Verbindungsstruktur 4c befindet sich in der Freigabestellung, da eine Kraft 9 mittels des Freigabemechanismus, der hier nicht dargestellt ist, in den Boden 4e der Anschlussstelle 4 eingeleitet wird. Die Kraft 9 führt hierbei zu einer elastischen Verformung der Verformungssollstellen 8a, 8b, 8c. Mit anderen Worten führt das Einleiten der Kraft 9 auf den Boden 4e dazu, dass sich das Kontaktelement 4g aus der Ausnehmung der Anschlussstelle 4 herauserstreckt und, was viel wichtiger ist, sich die erste Verbindungsstruktur 4c von der Befestigungsstellung in die Freigabestellung bewegt, was die Befestigung lösen würde. Hierbei bewegen sich die Segmente der Verbindungsstruktur 4c derart auseinander, dass sie nicht mehr mit der zweiten Verbindungsstruktur in Kontakt wären. Zu erkennen ist ferner, dass die Steckverbindereinführöffnung der Anschlussstelle 4 in einer Ebene, senkrecht zur Einsteckrichtung des Steckverbinders in die Steckverbindereinführöffnung, in der Freigabestellung einen größeren Durchmesser aufweist als in der Befestigungsstellung. Hierfür wölbt sich die zylinderförmige Wand der Ausnehmung der Anschlussstelle bei der Überführung von der Befestigungsstellung in die Freigabestelle nach radial außen. Hierbei verringert sich auch der Abstand zwischen dem Boden 4e der Ausnehmung und der Steckverbindereinführöffnung der Ausnehmung. Die Wölbung ist hier vereinfacht durch einen Winkel α (alpha) dargestellt, der in Figur 3d einen Winkel zwischen einer Senkrechten, die der Position der Wand der Ausnehmung der Anschlussstelle in der Befestigungsstellung entspricht, und der Position der Wand in der Freigabestellung einschließt. Wenn die Kraft 9 nachlässt oder erlischt, erfolgt Aufgrund der Elastizität der Verformungssollstellen 8a, 8b, 8c und einer sich daraus ergebenden Rückstellkraft eine Überführung der ersten Verbindungsstruktur 4c von der Freigabestellung in die Befestigungsstellung. Außerdem ist es auch denkbar, einen Steckverbinder in der Freigabestellung in die Ausnehmung der Anschlussstelle 4 einzuführen, um daraufhin den Steckverbinder an der Anschlussstelle 4 zu befestigen, indem die erste Verbindungsstruktur 4c von der Freigabestellung in die Befestigungsstellung überführt wird. Auf diese Weise kann bei der Herstellung der Verbindung Montagezeit eingespart werden, weil hierdurch Schraubbewegungen eingespart werden können.

### Bezugszeichen

- 1: System
- 2a: Datenendeinrichtung, Datenquelle
- 2b: Energiequelle
- 2c: Datenendeinrichtung, Datensenke
- 2d: elektrische Komponente
- 3: Anschlussmodul
- 3a: erstes Gehäuseteil
- 3b: zweites Gehäuseteil
- 3c: drittes Gehäuseteil
- 4: Anschlussstelle
- 4a: Segment
- 4b: Dichtmasse
- 4c: erste Verbindungsstruktur
- 4d: Dichtlippe
- 4e: Boden
- 4f: Erhebung
- 4g: Kontaktelement
- 5: Freigabemechanismus
- 5a: Betätigungselement
- 5b: Rückstellfeder
- 5c: Kraftübertragungselement
- 5d: Kraftübertragungselement
- 6: Kabel
- 7: Steckverbinder
- 8a: Verformungssollstelle
- 8b: Verformungssollstelle
- 8c: Verformungssollstelle
- 9: Kraft
- α: Winkel (alpha)

## Patentansprüche

1. Anschlussstelle (4) für ein Anschlussmodul (3) zur Herstellung einer Verbindung mit einem Kabel (6) mittels einer ersten Verbindungsstruktur (4c) der Anschlussstelle (4) und einer zweiten Verbindungsstruktur des Kabels (6), vorzugsweise eines Steckverbinders (7) des Kabels (6),
wobei die Anschlussstelle (4) ein Kontaktelement (4g) umfasst, welches zur Verbindung mit dem Kabel (6) ausgeführt ist,
wobei in einer Befestigungsstellung der ersten Verbindungsstruktur (4c) eine mechanische, insbesondere kraft- und/oder formschlüssige, Befestigung des Kabels (6), insbesondere der zweiten Verbindungsstruktur, vorzugsweise des Steckverbinders (7) des Kabels (6), mit der Anschlussstelle (4) ausbildbar ist, indem die erste Verbindungsstruktur (4c) mit der zweiten Verbindungsstruktur verbindbar ist, um eine Verbindung des Kontaktelements (4g) mit dem Kabel (6) zu sichern und/oder ein ungewolltes Lösen einer Verbindung des Kontaktelements (4g) mit dem Kabel (6) zu verhindern,
wobei die Befestigung lösbar ist, indem die erste Verbindungsstruktur (4c) von der zweiten Verbindungsstruktur lösbar ist,
**dadurch gekennzeichnet,**
**dass** die erste Verbindungsstruktur (4c) mittels einer Bewegung der ersten Verbindungsstruktur (4c) von der Befestigungsstellung in eine Freigabestellung überführbar ist, um die Befestigung zu lösen.

2. Anschlussstelle (4) nach Anspruch 1,
**dadurch gekennzeichnet,**
**dass** die Anschlussstelle (4) eine Ausnehmung mit einer Kabeleinführöffnung, insbesondere einer Steckverbindereinführöffnung, umfasst, in die das Kabel (6), insbesondere der Steckverbinder (7), zur Ausbildung der Befestigung einführbar ist und dass sich die erste Verbindungsstruktur (4c) in der Ausnehmung befindet.

3. Anschlussstelle (4) nach Anspruch 2, **dadurch gekennzeichnet,**
**dass** die Anschlussstelle (4) und/oder die erste Verbindungsstruktur (4c) derart ausgebildet ist, dass sich bei einer Überführung der ersten Verbindungsstruktur (4c) von der Befestigungsstellung in die Freigabestellung ein Boden (4e) der Ausnehmung in Richtung der Kabeleinführöffnung, insbesondere der Steckverbindereinführöffnung, bewegt und/oder sich der Durchmesser der Kabeleinführöffnung, insbesondere der Steckverbindereinführöffnung, vergrößert und/oder sich das Kontaktelement (4g) entgegen einer Einsteckrichtung der Anschlussstelle bewegt und/oder sich die erste Verbindungstruktur (4c) von dem Kontaktelement (4g) wegbewegt und/oder sich aufgrund der Elastizität der Anschlussstelle (4) und/oder der ersten Verbindungsstruktur (4c) eine Rückstellkraft bildet, die die erste Verbindungsstruktur (4c) zurück in die Befestigungsstellung zu überführen vermag.

4. Anschlussstelle (4) nach einem der vorherigen Ansprüche ,
**dadurch gekennzeichnet,**
**dass** die Befestigung mittels einer Schraubverbindung ausbildbar ist,
**dass** die erste Verbindungsstruktur (4c) als Gewinde, insbesondere Innengewinde, vorzugsweise als M12-Innengewinde, ausgebildet ist, um zusammen mit der zweiten Verbindungsstruktur, insbesondere einem Gegengewinde des Kabels (6), vorzugsweise Außengewinde des Steckverbinders (7), die Schraubverbindung auszubilden,
und **dass** das Kabel (6), insbesondere der Steckverbinder (7), schraubbewegungsfrei aus der Ausnehmung herausführbar ist, wenn die erste Verbindungsstruktur (4c) von der Befestigungsstellung in die Freigabestellung überführt ist.

5. Anschlussstelle (4) nach einem der Ansprüche 1 bis 3,
**dadurch gekennzeichnet,**
**dass** die Befestigung mittels einer Klemmverbindung ausbildbar ist, und
**dass** die erste Verbindungsstruktur (4c) Klemmelemente umfasst, um mit der zweiten Verbindungsstruktur die Klemmverbindung auszubilden.

6. Anschlussstelle (4) nach einem der Ansprüche 1 bis 3,
**dadurch gekennzeichnet,**
**dass** die Befestigung mittels einer Formschlussverbindung ausbildbar ist, und
**dass** die erste Verbindungsstruktur (4c) Formschlusselemente umfasst, um die Formschlussverbindung mit der zweiten Verbindungsstruktur auszubilden.

7. Anschlussstelle (4) nach einem der vorherigen Ansprüche,
**dadurch gekennzeichnet,**
**dass** die erste Verbindungsstruktur (4c) in eine Richtung vorgespannt ist, in der sich das Kontaktelement und/oder die zweite Verbindungsstruktur befinden würde, wenn das Kabel (6), insbesondere der Steckverbinder (7), mit der Anschlussstelle (4) befestigt wäre und/oder sich in der Ausnehmung befinden würde, und/oder
**dass** die erste Verbindungsstruktur (4c) sich in einer unbelasteten Stellung oder in einer Standardposition in der Befestigungsstellungbefindet.

8. Anschlussstelle (4) nach einem der vorherigen Ansprüche,
**dadurch gekennzeichnet,**
**dass** die erste Verbindungsstruktur (4c) in einzelne, voneinander getrennt bewegliche Segmente (4a) unterteilt ist und/oder dass die Anschlussstelle (4) oder die erste Verbindungsstruktur (4c) eine Hartkomponente, insbesondere ein Plastomer, umfasst.

9. Anschlussstelle (4) nach Anspruch 8,
**dadurch gekennzeichnet,**
**dass** benachbarte Segmente (4a) zueinander beabstandet sind und dadurch Trennspalte zwischen den Segmenten (4a) ausgebildet sind, dass die Trennspalte insbesondere mittels einer elastischen Dichtmasse (4b), insbesondere einer Weichkomponente, vorzugsweise einem Elastomer, abgedichtet sind und dass die elastische Dichtmasse (4b) vorzugsweise als Lichtleiter, der insbesondere einen transluzenten Werkstoff umfasst, ausgebildet ist.

10. Anschlussstelle (4) nach einem der Ansprüche 3 bis 9,
**dadurch gekennzeichnet,**
**dass** an dem Boden (4e) eine Dichtlippe (4d) ausgebildet ist, um das Kontaktelement gegenüber der Umgebung abzudichten, wenn ein Kabel (6), insbesondere ein Steckverbinder (7), mit der Anschlussstelle (4) befestigt ist, und dass die Dichtlippe (4d) vorzugsweise mittels einer Dichtmasse (4b), insbesondere einer Weichkomponente, vorzugsweise einem Elastomer, ausgebildet ist.

11. Anschlussstelle (4) nach einem der vorherigen Ansprüche,
**dadurch gekennzeichnet,**
**dass** die erste Verbindungsstruktur (4c) mit einem Freigabemechanismus (5) kraftübertragend gekoppelt ist, durch den die erste Verbindungsstruktur (4c) in den Freigabezustand bewegbar ist, und
**dass** durch den Freigabemechanismus (5) vorzugsweise eine auf die erste Verbindungsstruktur (4c) zu übertragende Kraft umlenkbar ist.

12. Anschlussstelle (4) nach Anspruch 11,
**dadurch gekennzeichnet,**
**dass** der Freigabemechanismus (5) ein Betätigungselement (5a) umfasst, mittels dem eine Kraft (9) in den Freigabemechanismus (5) einleitbar ist und die einleitbare Kraft (9) mittels des Freigabemechanismus (5) auf die erste Verbindungsstruktur (4c) übertragbar ist, um die erste Verbindungsstruktur (4c) in die Freigabestellung zu überführen, und
**dass** vorzugsweise durch eine Zugbewegung oder eine Druckbewegung des Betätigungselements (5a) die erste Verbindungsstruktur (4c) mittels des Freigabemechanismus (5) in die Freigabestellung bewegbar ist.

13. Anschlussstelle (4) nach Anspruch 11 oder 12,
**dadurch gekennzeichnet,**
**dass** der Freigabemechanismus (5) einen Vorspannmechanismus umfasst, mittels dem der Freigabemechanismus (5) eine Kraft erzeugt, die die erste Verbindungsstruktur (4c) in die Befestigungsstellung und/oder den Freigabemechanismus in eine Stellung überführt, die der Befestigungsstellung entspricht, wenn sich die erste Verbindungsstruktur in einer Stellung befindet, die von der Befestigungsstellung abweicht und/oder sich der Freigabemechanismus in einer Stellung befindet, die nicht der Befestigungsstellung entspricht.

14. Anschlussstelle (4) nach Anspruch 12 oder 13,
**dadurch gekennzeichnet,**
**dass** das Betätigungselement (5a) in einer Stellung arretierbar ist, die der Freigabestellung entspricht, um insbesondere die Ausbildung der Befestigung zu vereinfachen, und/oder in einer Stellung arretierbar ist, die der Befestigungsstellung entspricht, um insbesondere ein unabsichtliches Lösen der Befestigung zu verhindern,
**dass** die Arretierung oder die Arretierungen lösbar ausgebildet sind, und
**dass** die Arretierung oder die Arretierungen insbesondere mechanisch, elektronisch oder magnetische ausgebildet sind.

15. Anschlussstelle (4) gemäß den Ansprüchen 1, 2, 3 sowie 6 bis 14.

16. Anschlussmodul (4), umfassend mindestens eine Anschlussstelle (4) gemäß
einem der vorherigen Ansprüche,
wobei das Anschlussmodul (4) insbesondere ein Gehäuse aufweist, welches eine Hartkomponente, vorzugsweise ein Plastomer, umfasst.

17. System (1), umfassend eine Anschlussstelle (4) nach einem der Ansprüche 1 bis 15 oder ein Anschlussmodul nach Anspruch 16, wobei das System ein Kabel (6) umfasst, wobei das Kabel (6), insbesondere elektrisch und/oder hydraulisch und/oder pneumatisch und/oder datenübertragend, mit dem Kontaktelement (4g) verbunden ist,
wobei das Kabel (6), insbesondere ein Steckverbinder (7) des Kabels (6), eine zweite Verbindungsstruktur umfasst, wobei das Kabel (6), insbesondere der Steckverbinder (7) des Kabels (6), mittels einer Befestigung an der Anschlussstelle (4) befestigt ist, indem die erste Verbindungsstruktur (4c) mit der zweiten Verbindungsstruktur verbunden ist.
